# EUROPÄISCHE PATENTSCHRIFT

(11) **EP 0 484 676 B1**
(45) Veröffentlichungstag und Bekanntmachung des Hinweises auf die Patenterteilung: **30.07.1997**
(21) Anmeldenummer: 91116926.6
(22) Anmeldetag: 04.10.1991
(51) Int. Cl.: A47G 27/04

(54) **Profilschiene für Bodenbeläge**
Profiled rail for floor covering
Profilé de jonction de revêtements de sol

(30) Priorität: 11.10.1990 DE 9014129 U
(43) Veröffentlichungstag der Anmeldung: 13.05.1992
(73) Patentinhaber: CARL PRINZ GMBH & CO., METALLWARENFABRIK, 47574 Goch (DE)
(72) Erfinder: Prinz, Joachim Walter, D-47574 Goch (DE)
(74) Vertreter: Stark, Walter, Dr.-Ing.

(56) Entgegenhaltungen:
- DE-U- 8 611 918
- FR-A- 1 380 160
- FR-E- 92 574
- GB-A- 1 228 767

## Beschreibung

Die Erfindung betrifft eine Profilschiene für Bodenbeläge, insbesondere für Teppiche, mit im Boden zu verankernden stiftartigen Befestigungsteilen, die mit einem verbreiterten Kopf in eine hinterschnittene Längsnut an der Unterseite der Profilschiene eingreifen, wobei die Längsnut eine lichte Höhe aufweist, die der Höhe des Kopfes am Befestigungsteil entspricht und der Querschnitt der Längsnut dem Querschnitt des Kopfes am Befestigungsteil, gesehen in einer Projektion auf die Längsachse des Befestigungsteils, entspricht, wobei ferner der Außenumfang des Stiftes des Befestigungsteils mit einer Mehrzahl von sich radial erstreckenden Vorsprüngen besetzt ist.

Bei einer bekannten profilschiene (DE-GM 86 11 918) ist die Profilschiene ein Hohlprofil, welches an seiner Unterseite einen Längsschlitz aufweist. Die Befestigungsteile besitzen verdickte Köpfe mit abgerundeten Begrenzungsflächen. Zum Verlegen der Profilschiene werden zunächst die Befestigungsteile soweit in den Boden eingeschraubt oder eingesetzt, daß ihre Köpfe mit einem hinreichenden Abstand über die Teppichebene derart vorstehen, daß die Profilschiene mit ihrem Längsschlitz über die Köpfe gedrückt werden kann. Wenn die Höhe der Köpfe der Befestigungsteile nicht den richtigen Abstand zur Teppichebene haben, können entweder die Längskanten des Längsschlitzes nicht unter die Köpfe greifen oder sie haben dort zuviel Spiel. Die Profilschiene muß dann wieder gelöst werden, um die Höhe der Köpfe der Befestigungsteile neu einzustellen.

Es ist ferner eine gattungsgemäße Profilschiene aus der FR-A-1 380 160 bekannt, bei der jedoch der Außenumfang des Stiftes des Befestigungsteils als Schraube ausgebildet ist, oder aber analog dazu eine schraubenförmige Rippe aufweist. Bei der bekannten Ausführung ist der Kopf des Befestigungsteils oberseitig im Querschnitt bogenförmig geformt. Wenn der Stift des Befestigungsteils als Schraube ausgebildet ist, wird das Befestigungsteil in den Boden eingedreht. Im anderen Fall muß das Befestigungsteil in eine entsprechende Bodenöffnung eingeschlagen werden. Bei üblichen, aus Beton oder dergleichen bestehenden Böden in Gebäuden, in die Öffnungen für die Stifte eingebracht werden, sind, unabhängig davon, ob die Stifte eingedreht oder eingeschlagen werden, die damit verbundenen Montagearbeiten aufwendig.

Aufgabe der Erfindung ist es, eine Profilschiene der eingangs beschriebenen Gattung so zu verbessern, daß das Verlegen der Profilschiene einfacher ist.

Diese Aufgabe wird dadurch gelöst, daß die Vorsprünge als ringförmige Lamellen ausgebildet sind, so daß sie sich nach dem Eintreiben des Stiftes in dem zugeordnete Loch des Bodens gegen die Wandung des zugeordneten Loches verspannen.

Wird ein Stift, der außenseitig mit einer Mehrzahl von sich radial erstreckenden, ringförmigen Lamellen besetzt ist, in ein Loch eines Bodens eingedrückt, dann verformen sich die Lamellen in axialer Richtung. Deswegen ist für das Eindrücken nur ein geringer Kraftaufwand erforderlich. Wenn die Endlage des Stiftes erreicht ist, verspannen sich die Lamellen gegen die Wandung des zugeordneten Loches und das Befestigungsteil wird in dem zugeordneten Loch des Bodens dort selbsthemmend gehalten. Der Stift kann auch leicht wieder aus dem Loch des Bodens herausgezogen werden, weil die Lamellen sich dabei axial verformen. Eine Beschädigung der Wandung des Loches im Boden kann ausgeschlossen werden.

Bei einer bevorzugten Ausführungsform kann der Kopf des Befestigungsteils, gesehen in Längsachse des Befestigungsteils, einen rechteckigen bis quadratischen Grundriß aufweisen, so daß eine gute Führung des Befestigungsteils in der Nut garantiert ist.

Im folgenden wird ein in der Zeichnung dargestelltes Ausführungsbeispiel der Erfindung erläutert.

Die einzige Figur zeigt schematisch einen Schnitt durch eine Profilschiene für Bodenbeläge mit einem eingesetzten Befestigungsteil.

Die in der Zeichnung dargestellte Profilschiene 1 kann aus Kunststoff oder Metall, insbesondere Leichtmetall bestehen. Sie besitzt eine gewölbte Oberseite 2 und an ihrer Unterseite zwei sich in Längsrichtung im Bereich der äußeren Längsränder erstreckende äußere Stützleisten 3 sowie innere Stützleisten 4. Die inneren Stützleisten 4 bilden Hinterschneidungen für eine sich in Längsrichtung der Profilschiene 1 erstreckende Längsnut 5, die bei der dargestellten Ausführung einen im wesentlichen rechteckigen Querschnitt besitzt.

In der Längsnut 5 ist der verbreiterte Kopf 6 eines Befestigungsteils 7 in Richtung der Längsnut 5 verschieblich geführt. Der Kopf 6 besitzt, gesehen in Richtung der Längsachse des Befestigungsteils 7 einen rechteckigen bis quadratischen Grundriß. Die Höhe des Kopfes 6 am Befestigungsteil 7 entspricht etwa der lichten Höhe der Längsnut 5. Das ist in der Zeichnung übertrieben dargestellt.

An den Kopf 6 des Befestigungsteils 7 schließt ein Stift 8 an, dessen Außenumfang mit einer Mehrzahl von sich radial erstreckenden ringförmigen Lamellen 9 besetzt ist.

Zum Verlegen der Profilschiene 1 werden in den nicht dargestellten Boden Löcher gebohrt. Eine entsprechende Anzahl von Befestigungsteilen 7 wird mit ihren Köpfen 6 in die Längsnut 5 der profilschiene 1 eingeführt. Dann werden die Stifte 8 der Befestigungsteile 7 in die zugeordneten Löcher eingedrückt. Der Druck erfolgt dabei von der Oberseite 2 der Profilschiene 1 und wird wegen der im wesentlichen spielfreien Führung der Köpfe 6 in der Längsnut 5 auf die Befestigungsteile 7 übertragen. Wenn die Profilschiene 1 genügend tief niedergedrückt ist, verspannen sich die ringförmigen Lamellen 9 gegen die Wandungen der zugeordneten Löcher und die Befestigungsteile 7 werden in den zugeordneten Löchern des Bodens dort selbsthemmend gehalten.

## Patentansprüche

1. Profilschiene für Bodenbeläge, insbesondere für Teppiche, mit im Boden zu verankernden stiftartigen Befestigungsteilen (7), die mit einem verbreiterten Kopf (6) in eine hinterschnittene Längsnut (5) an der Unterseite der Profilschiene (1) eingreifen, wobei die Längsnut (5) eine lichte Höhe aufweist, die der Höhe des Kopfes (6) am Befestigungsteil (7) entspricht und der Querschnitt der Längsnut (5) dem Querschnitt des Kopfes (6) am Befestigungsteil (7), gesehen in einer Projektion auf die Längsachse des Befestigungsteils (7), entspricht, wobei ferner der Außenumfang des Stiftes (8) des Befestigungsteils (7) mit einer Mehrzahl von sich radial erstreckenden Vorsprüngen besetzt ist, dadurch gekennzeichnet, daß die Vorsprünge als ringförmige Lamellen (9) ausgebildet sind.

2. Profilschiene nach Anspruch 1, dadurch gekennzeichnet, daß der Kopf (6) des Befestigungsteils (7), gesehen in Richtung der Längsachse des Befestigungsteils (7), einen rechteckigen bis quadratischen Grundriß aufweist.

## Claims

1. Profile rail for floor coverings, more especially for carpets, having pin-like securing members (7), which are to be secured in the floor and engage, by means of a widened head (6), in an undercut elongate slot (5) on the underside of the profile rail (1), the elongate slot (5) having an inside height which corresponds to the height of the head (6) on the securing member (7), the cross-section of the elongate slot (5) corresponding to the cross-section of the head (6) on the securing member (7) when viewed in a projection onto the longitudinal axis of the securing member (7), and the outer circumference of the pin (8) of the securing member (7) being provided with a plurality of radially extending projection members, characterised in that the projection members are configured as annular ribs (9).

2. Profile rail according to claim 1, characterised in that the head (6) of the securing member (7), when viewed in the direction of the longitudinal axis of the securing member (7), has a rectangular to square configuration.

## Revendications

1. Profilé pour revêtements de sol, en particulier pour tapis, avec des pièces de fixation (7) en forme de cheville à ancrer dans le sol, qui, avec une tête élargie (6), ont prise dans une rainure longitudinale (5) contre-dépouillée sur le dessous de la barre profilée (1), la rainure longitudinale (5) présentant une hauteur libre qui correspond à la hauteur de la tête (6) de la pièce de fixation (7) et la section de la rainure longitudinale (5) correspondant à la section de la tête (6) de la pièce de fixation (7), vue en projection sur l'axe longitudinal de la pièce de fixation (7), le pourtour de la cheville (8) de la pièce de fixation (7) étant en outre garni par une multitude de saillies s'étendant radialement, **caractérisé** en ce que les saillies sont formées comme des lamelles (9) annulaires.

2. Profilé selon la revendication 1, **caractérisé** en ce que la tête (6) de la pièce de fixation (7), vue dans le sens de l'axe longitudinal de la pièce de fixation (7), présente un plan de forme rectangulaire à carrée.
